# EUROPÄISCHE PATENTSCHRIFT

(11) **EP 2 185 461 B1**
(45) Veröffentlichungstag und Bekanntmachung des Hinweises auf die Patenterteilung: **30.01.2013**
(21) Anmeldenummer: 08782836.4
(22) Anmeldetag: 29.08.2008
(51) Int. Cl.: B66C 23/687

(54) **PROFILFORM FÜR EINEN KRANARM**
PROFILE SHAPE FOR A CRANE JIB
FORME PROFILÉE POUR BRAS DE GRUE

(30) Priorität: 05.09.2007 AT 5302007 U
(43) Veröffentlichungstag der Anmeldung: 19.05.2010
(73) Patentinhaber: Palfinger AG, 5101 Bergheim (AT)
(72) Erfinder: WIMMER, Eckhard, A-5400 Hallein (AT)
(74) Vertreter: Gangl, Markus
(86) Internationale Anmeldenummer: PCT/AT2008/000308
(87) Internationale Veröffentlichungsnummer: WO 2009/029966

(56) Entgegenhaltungen:
- EP-A- 1 302 435
- DE-A1- 2 317 595
- DE-A1- 3 015 599
- JP-U- 3 100 280

## Beschreibung

Die vorliegende Erfindung betrifft einen Kranarm mit den Merkmalen des Oberbegriffs des Anspruchs 1.

Ein Kranarm mit einigen Merkmalen des Oberbegriffs des Anspruchs 1 ist beispielsweise in Fig. 13 der EP 583 552 B1 gezeigt.

Dieser Kranarm weist den Nachteil auf, dass insbesondere beim Einbau in ein Auslegersystem im oberen Bereich des Kranarms eine ungünstige Krafteinleitung erfolgt. Weiters ist die Fertigung eines solchen Kranarms relativ aufwändig.

Ein Kranarm mit den Merkmalen des Oberbegriffs des Anspruchs 1 geht aus der DE 23 17 595 A1 hervor.

Aufgabe der Erfindung ist es, die diskutierten Probleme des Standes der Technik zu beheben.

Diese Aufgabe wird durch einen Kranarm mit den Merkmalen des Anspruchs 1 gelöst.

Ein realer Kranarm weist natürlich aufgrund der Materialstärke der ihn bildenden Bauteile sowohl eine Außenkontur als auch eine Innenkontur auf. Die "gedachte Konturlinie" bezieht sich auf die Außenkontur des Kranarms.

Unter Flächenschwerpunkt wird im Sinne dieser Offenbarung der Schwerpunkt des gesamten von der gedachten Konturlinie eingeschlossenen Bereichs (Fig. 2) verstanden. Der Begriff "Flächenschwerpunkt" soll also nicht In Bezug auf die zwischen der Außen- und Innenkontur eingeschlossene Fläche verstanden werden.

Die erfindungsgemäßen Maßnahmen bewirken, dass der Kranarm aus einem einzigen Blech gefertigt werden kann. Der Oberteil des Kranarms kann als Ganzes für die Krafteinleitung, insbesondere zwischen den Auslegerverlängerungen beim Einbau in ein Auslegersystem, verwendet werden. Durch die Verjüngung der Konturlinie nach oben hin ergibt sich ein günstiges Verhältnis von Schehkellänge zu Blechdicke. Durch die Erfindung wird die Verwendung dünnerer Bleche möglich, als dies beim Stand der Technik der Fall war.

Weitere vorteilhafte Ausführungsformen sind in den abhängigen Ansprüchen definiert.

Die Erfindung betrifft weiters ein Auslegersystem für einen Kran, wobei zumindest ein Ausleger und/oder eine Auslegerverlängerung als Kranarm nach einem der Ansprüche 1 bis 9 ausgebildet sind. Vorzugsweise sind zwischen ein und zwanzig, vorzugsweise zwischen fünf oder zehn Auslegerverlängerungen vorgesehen. Besonders bevorzugt gilt, dass mehr als fünf Auslegenrverlängerungen vorgesehen sind.

Die Erfindung betrifft weiters einen Kran, insbesondere Ladekran, mit einem Kranarm nach einer der vorgenannten Ausführungsformen oder ein Auslegersystem der vorgenannten Art sowie ein mit einem derartigen Kran ausgestattetes Nutzfahrzeug.
- Fig. 1 a: ein erstes Ausführungsbeispiel der gedachten Konturlinie eines enfindungsgemäßen Kranarms,
- Fig. 1b und 1c: die Konstruktion einer Konturlinie (Fig. 1 b) und die entsprechende Blechkonstruktion (Fig. 1c) eines Ausführungsbeispiels, bei welchem der kreisbogenförmige Abschnitt k₁ durch einen Polygonzug angenähert ist,
- Fig. 1 d: einen Auslegersystem mit drei Auslegerverlängerungen gemäß Fig. 1b,
- Fig. 1 e: den Kranarm nach den Fig. 1a bis 1c, wobei die Lage des Flächenschwerpunktes eingezeichnet ist,
- Fig. 1f f: ein Auslegersystem mit einer Auslegerverlängerung, wobei die Anordnung von Lagerelementen gezeigt ist,
- Fig. 1g: ein Auslegersystem mit einer Auslegerverlängerung, wobei der kreisbogenförmige Abschnitt im Ausleger und der Auslegerverlängerung durch unterschiedliche Polygone angenähert wurde,
- Fig. 2: den Kranarm nach den Fig. 1a bis 1c und 1e, wobei stellvertretend für alle Ausführungsbeispiele jene Fläche, auf die sich der Flächenschwerpunkt bezieht, strichpunktiert eingezeichnet wurde,
- Fig. 3: ein zweites Ausführungsbeispiel der Konturlinie eines nicht beanspruchten Kranarms,
- Fig. 4: die perspektivische Ansicht eines Auslegersystems gemäß Fig. 1d und
- Fig. 5: ein Nutzfahrzeug mit einem erfindungsgemäßen Kran.

Vorausgeschickt sei, dass alle Figuren insoweit maßstabsgerecht sind, als die Längen der einzelnen Konturabschnitte sowie die dargestellten Winkel im richtigen Verhältnis zueinander dargestellt sind. Alle Winkelangaben beziehen sich auf das Gradmaß, sodass ein Vollwinkel 360 Grad entspricht. Unter einem spitzen Winkel wird ein Winkel kleiner als ¼ Vollwinkel verstanden. Unter einem stumpfen Winkel wird ein Winkel größer als ¼ und kleiner als ½ Vollwinkel verstanden. Ein Winkel gleich ¼ Vollwinkel wird als rechter Winkel bezeichnet.

Fig. 1a zeigt ein erstes Ausführungsbeispiel des Verlaufes der gedachten Konturlinie des Kranarms in einer Transversalebene des Kranarms. Unter Transversalebene wird dabei eine Ebene verstanden, welche von der Längsachse des Kranarms orthogonal durchstoßen wird. Alle erfindungsgemäßen Kranarme weisen eine in der Transversalebene angeordnete Symmetrieachse s auf, in Bezug auf welche die Konturlinie des Kranarms in der Transversalebene wenigstens annähernd spiegelsymmetrisch verläuft. Für den Fall, dass der Kranarm über einen Großteil oder seine gesamte Längserstreckung dieselbe Querschnittsform aufweist, stellt diese Symmetrieachse s die Schnittgerade der Transversalebene mit der entlang der Längsachse verlaufenden Symmetrieebene (Medianebene) dar. Bei allen Ausführungsformen schneidet die Konturlinie die Symmetrieachse s in einem ersten und einem zweiten Schnittpunkt S₁, S₂. Der auf der Symmetrieachse s äquidistant zum ersten und zum zweiten Schnittpunkt S₁, S₂ angeordnete Mittelpunkt M stellt die Position der halben Höhe des Kranarms in der Transversalebene dar. Ausgehend vom Mittelpunkt M in Richtung des Schnittpunkts S₂ befindet man sich in einem Bereich des Kranarms, welcher im Betrieb überwiegend auf Zug belastet wird. Der zwischen dem Mittelpunkt M und dem ersten Schnittpunkt S1 liegende Bereich des Kranarms wird im Betrieb im Wesentlichen auf Druck belastet.

Der in Fig. 1 dargestellte Verlauf der Konturlinie des Kranarms weist vier voneinander unterscheidbare Abschnitte k₁, g₁, g₂, g₃ auf.

Der im Bereich der im Betrieb größten Druckbelastung angeordnete Abschnitt k₁ ist kreisbogenförmig ausgebildet, da diese Querschnittsform, wie an sich bekannt, verringerte Druckspannungen und eine Verminderung der Beulgefährdung aufweist. Es genügt, wenn dieser Abschnitt in dem Sinn wenigstens annähernd kreisbogenförmig ist, als er durch ein Polygon angenähert sein kann, wie dies in den Fig. 1b und 1c dargestellt ist. Die Annäherung des kreisbogenförmigen Abschnitts k₁ durch einen Polygonzug gestattet eine einfachere Fertigung durch Abkantung der den Kranarm bildenden Bleche. Natürlich kann aber eine kreisbogenförmige Ausbildung mittels eines Walzvorganges realisiert werden.

Der kreisbogenförmige Abschnitt k₁ kann auch in dem Sinn nur angenähert kreisbogenförmig sein, als er beispielsweise durch einen oder mehrere Ellipsenabschnitte mit entsprechend geringer Exzentrität gebildet sein kann. Denkbar wäre auch eine Ausbildung eines kreisbogenförmigen Abschnitts k₁ durch eine Aneinanderreihung entsprechend kurzer geradliniger, elliptischer und/oder kreisbogenförmiger Segmente.

Wie in Fig. 1 dargestellt, ist es besonders vorteilhaft, wenn der kreisbogenförmige Abschnitt k₁ als Viertelkreisbogen ausgebildet ist, das heißt, sich über einen Winkel von ca. 90 Grad erstreckt. Hierdurch ist es möglich, den Großteil des Verlaufes der Konturlinie zwischen dem ersten Schnittpunkt S₁ und dem Mittelpunkt M in Form eines kreisbogenförmigen Abschnitts k₁ auszubilden. Besonders bevorzugt ist die in Fig. 1 dargestellt Variante, bei welcher der Krümmungsmittelpunkt K des kreisbogenförmigen Abschnitts k₁ in der Nähe oder auf der Symmetrieachse s liegt und der Krümmungsmittelpunkt K des kreisbogenförmigen Abschnitts k₁ zwischen dem ersten Schnittpunkt S₁ und dem Mittelpunkt M liegt. Anders als in Fig. 1 dargestellt, kann sich der kreisbogenförmige Abschnitt k₁ durchaus bis zum ersten Schnittpunkt S₁ erstrecken. In diesem Fall ist also die gesamte Konturlinie im Bereich des Schnittpunkt S₁ und dem Punkt M als kreisbogenförmiger Abschnitt k₁ ausgebildet.

Besonders bevorzugt ist jedoch die in Fig. 1 dargestellte Ausführungsform, bei welcher sich tangential an den kreisbogenförmigen Abschnitt k₁ in Richtung des ersten Schnittpunkt S₁ ein dritter geradliniger Abschnitt g₃ anschließt, der mit der Symmetrieachse s einen Winkel γ kleiner als 90 Grad einschließt. (hier beträgt der Winkel γ ca. 72 Grad). Hierdurch ergeben sich eine gute Schweißbarkeit des Kranarms, eine bessere Spannbarkeit zum Schweißen durch die schräg aufeinander treffenden Abschnitte sowie die Möglichkeit der Ausführung einer Längsschweißnaht ohne zusätzliche Kantenvorbereitung. Insgesamt ergibt sich eine prozesssichere Ausbildung.

Der Winkel ist vorzugsweise kleiner als 80 Grad. Vorzugsweise ist der Winkel γ größer als 70 Grad.

Bei dem in der Fig. 1 dargestellten Ausführungsbeispiel befindet sich der Krümmungsmittelpunkt K des kreisbogenförmigen Abschnitts k₁ direkt auf der Symmetrieachse s zwischen dem Mittelpunkt M und dem ersten Schnittpunkt S₁. Anders als dargestellt, kann der Krümmungspunkt K auch etwas versetzt zur Symmetrieachse s angeordnet sein. Er sollte sich jedoch stets im Bereich zwischen dem Mittelpunkt M und dem ersten Schnittpunkt S₁ befinden.

An den kreisbogenförmigen Abschnitt k₁ schließt sich in Richtung des zweiten Schnittpunkts S₂ tangential an den in Fig. 1a und 1b dargestellten Hilfskreis der erste geradlinige Abschnitt g₁ an, welcher sich über den Großteil des Konturverlaufes zwischen dem Mittelpunkt M und dem zweiten Schnittpunkt S₂ erstreckt. Durch diese lang gezogene geradlinige Ausbildung im oberen Bereich des Kranarms und die sich damit ergebende Querschnittsverjüngung wird eine Zone gebildet, welche besser als im Stand der Technik zur Aufnahme der hier auftretenden Zugkräfte sowie der Auflagekräfte bei der Anordnung in einem Auslegersystem geeignet ist. Die gedachte Verlängerung g₁ des geradlinigen Abschnitts g₁ (siehe Fig. 1b) schließt mit der Symmetrieachse s einen spitzen Winkel β ein, welcher im gezeigten Ausführungsbeispiel ca. 18 Grad beträgt. Ganz allgemein kann der spitze Winkel β auch in einem Bereich größer als 10 Grad, vorzugsweise größer als 15 Grad liegen. Bevorzugt ist dabei jeweils eine obere Grenze von 25 Grad, um einen zu flachen Verlauf des geradlinigen Abschnitts g₁ auszuschließen.

Im Ausführungsbeispiel nach Fig. 1 schließt sich an den ersten geradlinigen Abschnitt g₁ unmittelbar ein zweiter geradliniger Abschnitt g₂ an, welcher bis zur Symmetrieachse s verläuft, dort in einer Kantung 7 endet und diese im zweiten Schnittpunkt S₂ schneidet. Wie dies insbesondere in Fig. 1c zu erkennen ist, kann es aus fertigungstechnischen Gründen wünschenswert sein, wenn der zweite geradlinige Abschnitt g₂ (anders als in Fig. 1a dargestellt) nicht unmittelbar, sondern über einen vorzugsweise gekrümmt ausgebildeten weiteren Abschnitt mit dem ersten geradlinigen Abschnitt g₁ verbunden ist.

Bei dem in Fig. 1 dargestellten Ausführungsbeispiel schließt der zweite geradlinige Abschnitt g₂ mit der Symmetrieachse s einen Winkel α ein, der kleiner als 90 Grad ist (im Ausführungsbeispiel der Fig. 1 beträgt der Winkel α ca. 65 Grad). Besonders bevorzugt ist ein Bereich für den Winkel α kleiner als 70 Grad. Der Winkel α sollte in diesem Ausführungsbeispiel allerdings größer als 60 Grad sein.

Der zweite geradlinige Abschnitt g₂, der in einer Rundung in Form einer Kantung 7 endet, bringt den Vorteil mit sich, dass hierdurch im Bereich um die Spitze des Kranarms herum eine günstige örtliche Krafteinleitung, wie sie beispielsweise bei der Abstützung von Gleitpaketen zwischen einzelnen Auslegerverlängerungen erfolgt, ermöglicht wird. Durch die kurze Schenkellänge ergibt sich ein günstiges Verhältnis zwischen der Blechdicke und der Schenkellänge, sodass eine Verformung des Kranarms im oberen Bereich verhindert wird.

Allerdings wäre grundsätzlich auch eine Ausbildung des Konturverlaufes in diesem Bereich in Form eines zweiten kreisbogenförmigen Abschnitts k₂ möglich (siehe Fig. 3)_{.} Eine solche Ausbildung bildet kein Teil der Erfindung. Dies stellt aber nur eine spezielle Variante der allgemeineren Idee dar, nämlich jener, dass die Konturlinie in einer Rundung an der Symmetrielinie s endet. Alternativ zur dargestellten Ausbildung der Rundung als kreisbogenförmiger Abschnitt k₂ könnte die Rundung zum Beispiel auch als Kantung 7 ausgeführt sein, wie in Fig. 1 dargestellt.

Ganz allgemein muss zu allen Ausführungsformen des erfindungsgemäßen Kranes gesagt werden, dass der Flächenschwerpunkt F, der von der Konturlinie in der Transversalebene eingeschlossenen Fläche in einem Bereich zwischen dem Mittelpunkt M und dem ersten Schnittpunkt S₁, das heißt unterhalb der halben Höhe des Kranarms, liegt. Hierdurch wird die Querschnittskonzentration des Kranarms möglichst in die Druckzone nach unten verlagert, wodurch sich ein geringerer Druckspannungsanteil ergibt.

Wie aus den Figuren erkennbar ist, weist die Konturlinie aller Ausführungsbeispiele zwischen dem ersten Schnittpunkt S₁ und dem zweiten Schnittpunkt S₂ einen Extremalpunkt E mit maximaler Entfernung e von der Symmetrieachse s auf. Der Abstand D zwischen dem ersten Schnittpunkt und dem zweiten Schnittpunkt S₁, S₂ kann dabei wenigstens doppelt so groß sein, wie die Entfernung e. Bevorzugt ist der Abstand D wenigstens zweieinhalb mal so groß, besonders bevorzugt 2,75-mal so groß, wie die Entfernung e. Der Abstand D kann jeweils kleiner als dreimal die Entfernung e sein.

Es kann vorgesehen sein, dass der Abstand d der Konturlinie von der Symmetrieachse s bei ungefähr einem Viertel des Abstands D zwischen dem ersten und dem zweiten Schnittpunkt S₁, S₂ ausgehend vom zweiten Schnittpunkt S₂ kleiner gleich 0,8 mal der maximalen Entfernung e ist.

Bei dem in Fig. 1 dargestellten Ausführungsbeispiel befindet sich der Extremalpunkt E zwischen dem Mittelpunkt M und dem ersten Schnittpunkt S₁ ungefähr auf der Höhe des Krümmungsmittelpunktes K. Bei dem in Fig. 1a dargestellten Verlauf weist die Konturlinie nur einen einzigen Extremalpunkt E auf, das heißt sowohl in Richtung des ersten Schnittpunkts S₁ als auch in Richtung des zweiten Schnittpunkts S₂ verringert sich ausgehend vom Extremalpunkt E die Breite des Kranarms. Bei der Annäherung des kreisbogenförmige Abschnitt k₁ durch einen Polygonzug, wie in Fig. 1c dargestellt, weisen natürlich alle Punkte des Polygonabschnittes, durch welchen der kreisbogenförmige Abschnitt k₁ im Bereich des Extremalpunktes E approximiert wird, diese maximale Entfernung e auf.

Ausgehend von dem in Fig. 1a dargestellten Hilfskreis mit dem Radius r weist das Ausführungsbeispiel nach Fig. 1 eine Profilbreite b gemäß b ∼2r, eine Profilhöhe D gemäß D -3r und eine Profilbreite oben b₁ gemäß b₁ -r auf. Diese besonders vorteilhaften Dimensionierungen können ganz allgemein bei erfindungsgemäßen Kranarmen vorgesehen sein.

Die Fig. 1e zeigt für das Ausführungsbeispiel der Fig. 1 die Lage des Flächenschwerpunkts F zwischen dem Mittelpunkt M und dem ersten Schnittpunkt S₁ auf der Symmetrieachse s. Der Flächenschwerpunkt F bezieht sich dabei auf die in Fig. 2 strichpunktiert dargestellte Fläche, d.h. auf die gesamte Fläche, welche von der gedachten Konturlinie (entspricht der Außenkontur) eingeschlossen wird.

In Fig. 1f ist ein Auslegersystem 5 mit einer Auslegerverlängerung dargestellt, wobei zusätzlich die Lagerung des Auslegersystems 5 über ein Lagerelement 1 sowie die Lagerung der Auslegerverlängerung im Ausleger über Lagerelemente 2 dargestellt ist. Das gezeigte Ausführungsbeispiel ist natürlich im Bezug auf die Anzahl der gezeigten Auslegerverlängerungen rein beispielhaft gemeint. Dieselben Lagerelemente können bei Auslegersystemen 5 mit beliebig vielen Auslegerverlängerungen angewandt werden.

Im Ausführungsbeispiel nach Fig. 1g sind zwei Kranarme dargestellt, bei welchen es sich beispielsweise um eine in einem Ausleger angeordnete Auslegerverlängerung handelt. Von Bedeutung ist, dass der kreisbogenförmige Abschnitt k₁ durch unterschiedliche Polygone angenähert ist. Das innenliegende Querschnittprofil weist im Bereich des kreisbogenförmigen Abschnitts weniger Kantungen auf, was besonders bei kleinen Profilen fertigungsbedingt von Vorteil sein kann.

Die Herstellung eines erfindungsgemäßen Kranarms kann beispielsweise derart erfolgen, dass der Kranarm aus zwei Schalen gebildet wird, welche zueinander spiegelbildlich ausgeformt sind und wobei eine der Schalen jeweils einem der Ausführungsbeispiele entspricht. Die beiden Schalen können im Bereich des ersten Schnittpunkts S₁ und des zweiten Schnittpunkts S₂ miteinander verbunden, beispielsweise verschweißt, werden.

Es wäre allerdings besonders bevorzugt vorgesehen, den Kranarm, zumindest entlang eines Abschnitts seiner Längserstreckung aus einem einzigen Blech herzustellen, welches geeignet geformt und anschließend entlang einer einzigen Linie geschlossen (zum Beispiel verschweißt) wird. Diese Linie kann beispielsweise im Bereich des ersten Schnittpunkts S₁ oder des zweiten Schnittpunkts S₂ verlaufen.

Die Formgebung der Bleche kann in bekannter Weise oder durch Abkanten und/oder Walzen sowie zum Beispiel Schweißen erfolgen.

Sind unterschiedliche Wandstärken erforderlich, soll die Außenkontur vorzugsweise gleich bleiben und die Blechdicke nach innen aufgetragen werden.

Die Fig. 4 zeigt beispielhaft ein Auslegersystem 5 mit einer in einem Ausleger angeordneten Auslegerverlängerung.

In Fig. 5 ist beispielhaft ein Nutzfahrzeug 3 gezeigt, auf welchem ein erfindungsgemäßer Kran 4 angeordnet ist. Der Kran 4 weist ein erfindungsgemäßes Auslegersystem 5 auf, wobei die einzelnen Auslegerverlängerungen über Schubzylinder 6 teleskopisch zueinander verfahren werden können. Die teleskopische Verfahrbarkeit kann natürlich auch durch andere Antriebsmittel sichergestellt werden. Im rückwärtigen Bereich des Nutzfahrzeuges 3 könnte beispielsweise ein nicht dargestellter Ladeaufbau angeordnet sein.

## Patentansprüche

1. Kranarm für einen Kran (4), mit einer Längsachse und einer in einer Transversalebene in Bezug auf eine Symmetrieachse (s) wenigstens annähernd spiegelsymmetrisch verlaufenden und wenigstens abschnittsweise geradlinig ausgebildeten gedachten Konturlinie, wobei die Konturlinie die Symmetrieachse (s) in einem ersten und einem zweiten Schnittpunkt (S₁, S₂) schneidet und sich in Richtung des zweiten Schnittpunkts (S₂) zumindest vor dem letzten Drittel des Abstands zwischen dem ersten und dem zweiten Schnittpunkt (S₁, S₂) verjüngt, wobei sich die Verjüngung der Konturlinie bis zum zweiten Schnittpunkt (S₂) fortsetzt und in einer Rundung an der Symmetrielinie (s) endet, wobei die Konturlinie zwischen dem ersten Schnittpunkt (S₁) und einem äquidistant zum ersten und zweiten Schnittpunkt (S₁, S₂) angeordneten Mittelpunkt (M) zumindest teilweise einen wenigstens angenähert kreisbogenförmigen Abschnitt (k₁) aufweist, der vorzugsweise als Viertelkreisbogen ausgebildet ist und dass der Krümmungsmittelpunkt (K) des kreisbogenförmigen Abschnitts (k₁) auf oder in der Nähe der Symmetrieachse (s) und vorzugsweise zwischen dem ersten Schnittpunkt (S₁) und dem Mittelpunkt (M) liegt, und wobei die Konturlinie einen geradlinigen Abschnitt (g₁) aufweist, dessen gedachte Verlängerung (g₁) in Richtung des zweiten Schnittpunkts (S₂) die Symmetrieachse (s) unter einem vorzugsweise spitzen Winkel (β) schneidet, **dadurch gekennzeichnet, dass** sich an den ersten geradlinigen Abschnitt (g₁) ein zweiter geradliniger Abschnitt (g₂) anschließt, der in der Rundung endet.

2. Kranarm nach Anspruch 1, **dadurch gekennzeichnet, dass** die Rundung als Kantung (7) ausgeführt Ist.

3. Kranarm nach Anspruch 1 oder 2, **dadurch gekennzeichnet, dass** sich entweder der zweite geradlinige Abschnitt (g₂) unmittelbar an den ersten geradlinigen Abschnitt (g₁) anschließt oder dass der zweite geradlinige Abschnitt (g₂) über einen vorzugsweise gekrümmt ausgebildeten weiteren Abschnitt mit dem ersten geradlinigen Abschnitt (g₁) verbunden ist.

4. Kranarm nach Anspruch 3, **dadurch gekennzeichnet, dass** der spitze Winkel (β) größer als 10 Grad, vorzugsweise größer als 15 Grad und vorzugsweise kleiner als 25 Grad ist.

5. Kranarm nach einem der Ansprüche 1 bis 4, **dadurch gekennzeichnet, dass** der geradlinige Abschnitt (g₁) als tangentiale Fortsetzung des kreisbogenförmigen Abschnitts (k₁) ausgebildet ist.

6. Kranarm nach einem der Ansprüche 1 bis 5, **dadurch gekennzeichnet, dass** der kreisbogenförmige Abschnitt (k₁) durch ein Polygon angenähert ist.

7. Kranarm nach einem der Ansprüche 1 bis 6, **dadurch gekennzeichnet, dass** der Kranarm aus wenigstens einem Blech besteht und die Blechstärke aller Abschnitte (k₁, k₂, g₁, g₂, g₃) des Kranarms in der Transversalebene zumindest im Wesentlichen gleich groß ist.

8. Kranarm nach einem der Ansprüche 1 bis 7, **dadurch gekennzeichnet, dass** der Kranarm aus zwei Schalen besteht, welche zueinander spiegelbildlich ausgeformt sind und - vorzugsweise im. Bereich des ersten Schnittpunkts (S₁) und des zweiten Schnittpunkts (S₂) - miteinander verbunden sind.

9. Kranarm nach einem der Ansprüche 1 bis 7, **dadurch gekennzeichnet, dass** der Kranarm zumindest entlang eines Abschnitts seiner Längserstreckung aus einem einzigen Blech besteht, welches entlang einer einzigen Linie geschlossen ist, die vorzugsweise im Bereich des ersten Schnittpunkts (S₁) oder des zweiten Schnittpunkts (S₂) verläuft.

10. Auslegersystem für einen Kran, **dadurch gekennzeichnet, dass** zumindest ein Ausleger und/oder eine Auslegerverlängerung als Kranarm nach einem der Ansprüche 1 bis 9 ausgebildet sind.

11. Auslegersystem nach Anspruch 10, **dadurch gekennzeichnet, dass** die Formen der Konturlinie des Auslegers und der Konturlinien aller Auslegerverlängerungen - gegebenenfalls bis auf den Grad der Approximation von Kreisbögen durch Polygone - gleich sind.

12. Kran, insbesondere Ladekran, **gekennzeichnet durch** einen Kranarm nach einem der Ansprüche 1 bis 9 oder ein Auslegersystem (5) nach Anspruch 10 oder 11.

13. Nutzfahrzeug (3) mit einem Kran (4) nach Anspruch 12.

## Claims

1. A crane boom for a crane (4) having a longitudinal axis and a notional contour line which extends in a transverse plane relative to an axis of symmetry (s) in at least approximately mirror-symmetrical relationship and is of a straight configuration at least portion-wise, wherein the contour line intersects the axis of symmetry (s) at a first and a second intersection point (S₁, S₂) and narrows in the direction of the second intersection point (S₂) at least before the last third of the spacing between the first and second intersection points (S₁, S₂), wherein the narrowing of the contour line continues to the second intersection point (S₂) and ends in a rounded configuration at the line of symmetry (s), wherein the contour line between the first intersection point (S₁) and a center point (M) arranged equidistantly relative to the first and second intersection points (S₁, S₂) has at least partially an at least approximately arcuate portion (k₁) which is preferably in the form of a quarter-circle arc and that the center point of curvature (K) of the arcuate portion (k₁) is on or in the proximity of the axis of symmetry (s) and is preferably between the first intersection point (S₁) and the center point (M), and wherein the contour line has a straight portion (g₁) whose notional extension (g₁) in the direction of the second intersection point (S₂) intersects the axis of symmetry (S) at an angle (β), **characterized in that** a second straight portion (g₂) which ends in the rounded configuration adjoins the first straight portion (g₁).

2. A crane boom as set forth in claim 1, **characterised in that** the rounded configuration is in the form of an edge configuration (7).

3. A crane boom as set forth in claim 1 or 2, **characterised in that** either the second straight portion (g₂) directly adjoins the first straight portion (g₁) or that the second straight portion (g₂) is connected with the first straight portion (g₁) via a preferably curved further portion.

4. A crane boom as set forth in claim 3, **characterised in that** the acute angle (β) is greater than 10 degrees, preferably greater than 15 degrees and preferably smaller than 25 degrees.

5. A crane boom as set forth in one of claims 1 through 4, **characterised in that** the straight portion (g₁) is in the form of a tangential extension of the arcuate portion (k₁).

6. A crane boom as set forth in one of claims 1 through 5, **characterised in that** the arcuate portion (k₁) is approximated by a polygon.

7. A crane boom as set forth in one of claims 1 through 6, **characterised in that** the crane boom comprises at least one metal sheet and the metal sheet thickness of all portions (k₁, k₂, g₁, g₂, g₃) of the crane arm in the transverse plane is at least substantially equal in magnitude.

8. A crane boom as set forth in one of claims 1 through 7, **characterised in that** the crane boom comprises two shells which are shaped in mirror-image relationship with each other and are joined to each other - preferably in the region of the first intersection point (S₁) and the second intersection point (S₂).

9. A crane boom as set forth in one of claims 1 through 7, **characterised in that** the crane boom at least along a portion of its longitudinal extent comprises a single metal sheet which is closed along a single line which extends preferably in the region of the first intersection point (S₁) or the second intersection point (S₂).

10. A jib system for a crane, **characterised in that** at least one jib and/or jib extension is in the form of a crane boom as set forth in one of claims 1 through 9.

11. A jib system as set forth in claim 10, **characterised in that** the shapes of the contour line of the jib and the contour lines of all jib extensions are the same - possibly except for the degree of approximation of circular arcs by polygons.

12. A crane, in particular a loading crane, **characterised by** a crane boom as set forth in one of claims 1 through 9 or a jib system (5) as set forth in claim 10 or 11.

13. A utility vehicle (3) having a crane (4) as set forth in claim 12.

## Revendications

1. Bras de grue pour une grue (4) avec un axe longitudinal et une ligne de contour imaginaire, réalisée au moins par sections de manière linéaire et s'étendant au moins approximativement de manière symétrique dans un plan transversal par rapport à un axe de symétrie (s), la ligne de contour coupant l'axe de symétrie (s) dans un premier et un second point d'intersection (S₁, S₂) et se rétrécissant en direction du second point d'intersection (S₂) au moins avant le dernier tiers de la distance entre le premier et le second point d'intersection (S₁, S₂), le rétrécissement de la ligne de contour se poursuivant jusqu'au second point d'intersection (S₂) et se terminant en un arrondi sur la ligne de symétrie (s), la ligne de contour présentant, entre le premier point d'intersection (S₁) et un point médian (M) disposé à équidistance des premier et second points d'intersection (S₁, S₂), au moins en partie une section (k₁) au moins approximativement en arc de cercle qui est réalisée de préférence comme un quart de cercle et en ce que le point médian de courbure (K) de la section (k₁) en arc de cercle se situe sur ou à proximité de l'axe de symétrie (s) et de préférence entre le premier point d'intersection (S₁) et le point médian (M), et la ligne de contour présentant une section linéaire (g₁), dont le prolongement (g₁') imaginaire coupe, en direction du second point d'intersection (S₂), l'axe de symétrie (s) selon un angle de préférence aigu (β), **caractérisé en ce qu'**une seconde section (g₂) linéaire qui se termine en arrondi, est contigüe à la première section (g₁) linéaire.

2. Bras de grue selon la revendication 1, **caractérisé en ce que** l'arrondi est réalisé comme une pliure (7).

3. Bras de grue selon la revendication 1 ou 2, **caractérisé en ce que** la seconde section linéaire (g₂) est directement contigüe sur la première section linéaire (g₁) ou **en ce que** la seconde section (g₂) linéaire est reliée par une autre section réalisée de préférence courbée à la première section linéaire (g₁).

4. Bras de grue selon la revendication 3, **caractérisé en ce que** l'angle aigu (β) est supérieur à 10 degrés, de préférence supérieur à 15 degrés et de préférence inférieur à 25 degrés.

5. Bras de grue selon l'une quelconque des revendications 1 à 4, **caractérisé en ce que** la section linéaire (g₁) est réalisée comme une suite tangentielle de la section en arc de cercle (k₁).

6. Bras de grue selon l'une quelconque des revendications 1 à 5, **caractérisé en ce que** la section en arc de cercle (k₁) est approchée par un polygone.

7. Bras de grue selon l'une quelconque des revendications 1 à 6, **caractérisé en ce que** le bras de grue se compose d'au moins une tôle et l'épaisseur de la tôle de toutes les sections (k₁, k₂, g₁, g₂, g₃) du bras de grue dans le plan transversal est au moins sensiblement de même taille.

8. Bras de grue selon l'une quelconque des revendications 1 à 7, **caractérisé en ce que** le bras de grue se compose de deux coques qui sont formées de manière inversée l'une par rapport à l'autre et sont reliées entre elles de préférence dans la zone du premier point d'intersection (S₁) et du second point d'intersection (S₂).

9. Bras de grue selon l'une quelconque des revendications 1 à 7, **caractérisé en ce que** le bras de grue se compose, au moins le long d'une section de son étendue longitudinale, d'une seule tôle fermée le long d'une seule ligne qui s'étend de préférence dans la zone du premier point d'intersection (S₁) ou du second point d'intersection (S₂).

10. Système de flèche pour une grue, **caractérisé en ce qu'**au moins une flèche et/ou un prolongement de flèche est réalisé comme un bras de grue selon l'une quelconque des revendications 1 à 9.

11. Système de flèche selon la revendication 10, **caractérisé en ce que** les formes de la ligne de contour de la flèche et des lignes de contour de tous les prolongements de flèche sont identiques, le cas échéant mis à part le degré d'approximation des arcs de cercle par des polygones.

12. Grue, en particulier grue de chargement, **caractérisée par** un bras de grue selon l'une quelconque des revendications 1 à 9 ou un système de flèche (5) selon la revendication 10 ou 11.

13. Véhicule utilitaire (3) avec une grue (4) selon la revendication 12.
